# EUROPÄISCHE PATENTSCHRIFT

(11) **EP 3 217 071 B1**
(45) Veröffentlichungstag und Bekanntmachung des Hinweises auf die Patenterteilung: **27.06.2018**
(21) Anmeldenummer: 16159993.1
(22) Anmeldetag: 11.03.2016
(51) Int. Cl.: F21S 8/02, F21V 21/30

(54) **EINBAUSTRAHLER FÜR DEN DECKENEINBAU ODER DECKENANBAU**
BUILT-IN SPOTLIGHT FOR INSTALLATION IN A CEILING OR ATTACHMENT TO CEILINGS
PROJECTEUR POUR POSE ENCASTREE OU EN SAILLIE AU PLAFOND

(43) Veröffentlichungstag der Anmeldung: 13.09.2017
(73) Patentinhaber: Prolicht GmbH, 6091 Neu-Götzens (AT)
(72) Erfinder: Norz, Walter, 6091 Neu-Götzens (AT)
(74) Vertreter: Torggler & Hofinger Patentanwälte

(56) Entgegenhaltungen:
- EP-A1- 2 314 909
- US-A1- 2006 193 142
- US-A1- 2014 153 267

## Beschreibung

Die vorliegende Erfindung betrifft einen Einbaustrahler für den Deckeneinbau oder Deckenanbau mit den Merkmalen des Oberbegriffs des Anspruchs 1 und ein Montageverfahren zum Montieren eines solchen Einbaustrahlers in oder an einer Decke.

Ein derartiger Einbaustrahler geht aus der US 2,716,185 hervor. Dort ist eine Feststellvorrichtung zur gemeinsamen Drehfeststellung des ersten, zweiten und dritten Teils des Trägers in Form einer Schraube 43 vorgesehen (vgl. Fig. 4). Zu diesem Zweck ist die Schraube so weit einzudrehen, bis sie am Teil 12 genügend stark andrückt, um diesen relativ zum Teil 28 drehfest zu stellen. Durch die Reaktionskraft dieser Andrückkraft wird über eine Feder 41, welche als Widerlager für die Schraube 43 dient, der Teil 28 an den Teil 32 angepresst, sodass schlussendlich alle Teile relativ zueinander drehfest gestellt sind. Es müssen daher alle Drehstellungen der Teile untereinander richtig eingestellt sein, bevor die Feststellung erfolgen kann. Vor allem dann, wenn mehrere gleichartige Einbaustrahler mit einer definierten Ausrichtung ihrer Leuchtmittel zueinander montiert werden sollen, ist dies sehr mühsam.

Ein weiterer Einbaustrahler geht aus der EP 2 314 909 A1 hervor. Dieser Einbaustrahler weist einen dreiteiligen Träger für ein Leuchtmittel auf, wobei an einem ersten Bauteil des Trägers eine Fassung für das Leuchtmittel angeordnet ist und wobei dieses erste Bauteil um eine horizontale Achse drehbar an einem zweiten Bauteil des Trägers angeordnet ist. Dieses zweite Bauteil ist wiederum um eine vertikale Achse drehbar an einem dritten Bauteil des Trägers angeordnet, wobei zur Drehfeststellung des ersten und zweiten Bauteils ein Schieber vorgesehen ist.

Aufgabe der Erfindung ist die Bereitstellung eines gattungsgemäßen Einbaustrahlers, bei welchem das oben diskutierte Problem behoben ist sowie eines Montageverfahrens für einen solchen Einbaustrahler.

Diese Aufgabe wird durch einen Einbaustrahler mit den Merkmalen des Anspruchs 1 und ein Montageverfahren mit den Merkmalen des Anspruchs 11 gelöst. Vorteilhafte Ausführungsformen der Erfindung sind in den abhängigen Ansprüchen definiert.

Die Verwendung eines an einer Führung geführten Schiebers als Feststellvorrichtung, welcher in eine erste Feststellposition bewegbar ist, in welcher der Schieber über ein erstes Feststellmittel den ersten und zweiten Teil relativ zueinander drehfest stellt, gestattet es, zuerst nur den ersten und den zweiten Teil des Trägers in eine gewünschte Drehstellung zu bringen und anschließend zueinander drehfest zu stellen. Der dritte Teil des Trägers kann in der ersten Feststellposition noch relativ zum ersten und zweiten Teil des Trägers gedreht werden, wobei vorgesehen ist, dass der Schieber in eine zweite Feststellposition bewegbar ist, in welcher der Schieber über das erste Feststellmittel den ersten und zweiten Teil relativ zueinander drehfest stellt und über ein zweites Feststellmittel den dritten Teil relativ zum ersten und zweiten Teil drehfest stellt.

Ein einziges Ausführungsbeispiel der Erfindung wird anhand der Figuren diskutiert.
- Fig. 1: zeigt eine Explosionsdarstellung eines erfindungsgemäßen Einbaustrahlers.
- Fig. 2a bis 2c: zeigen eine isometrische Ansicht, eine Seitenansicht bzw. eine Draufsicht von unten auf den Einbaustrahler nach Fig. 1.
- Fig. 3: zeigt in Isolation den ersten Teil des Trägers, den zweiten Teil des Trägers und die Feststellvorrichtung.
- Fig. 4: zeigt in einer Draufsicht von unten den ersten Teil des Trägers, den zweiten Teil des Trägers und die Feststellvorrichtung in Isolation.
- Fig. 5: zeigt einen Schieber der Feststellvorrichtung.
- Fig. 6a bis 6c: zeigen eine Betätigung der Feststellvorrichtung.

Das gezeigte Ausführungsbeispiel eines erfindungsgemäßen Einbaustrahlers 4 für den Deckeneinbau weist einen dreiteiligen Träger für ein Leuchtmittel auf, wobei in oder an einem ersten Teil 1 des Trägers eine Fassung 5 (vgl. Fig. 2c) für das Leuchtmittel angeordnet ist und der erste Teil 1 des Trägers um eine erste Drehachse A₁ drehbar an einem zweiten Teil 2 des Trägers angeordnet ist. Der zweite Teil 2 des Trägers ist um eine zweite Drehachse A₂ drehbar an einem dritten Teil 3 des Trägers angeordnet. Die zweite Drehachse A₂ verläuft schräg zur ersten Drehachse A₁. In Montagelage in einer horizontal verlaufenden Decke verläuft die zweite Drehachse A₂ vertikal und die erste Drehachse A₁ verläuft mit einem Winkel zur Vertikalen.

Es ist eine Feststellvorrichtung zur Drehfeststellung des ersten und zweiten Teils 1, 2 zueinander vorgesehen, die einen entlang einer Führung 7 geführten Schieber 8 aufweist. Dieser Schieber 8 ist in eine erste Feststellposition bewegbar ist, in welcher er über ein erstes Feststellmittel den ersten und zweiten Teil 1, 2 relativ zueinander drehfest stellt. Ausgehend von der ersten Feststellposition ist der Schieber 8 in eine zweite Feststellposition bewegbar, in welcher er über das erste Feststellmittel den ersten und zweiten Teil 1, 2 des Trägers immer noch relativ zueinander drehfest stellt und über ein zweites Feststellmittel den dritten Teil 3 des Trägers relativ zum ersten und zweiten Teil 1, 2 des Trägers drehfest stellt. Man kann nun z. B. vor dem Deckeneinbau den ersten und zweiten Teil 1, 2 des Trägers in eine gewünschte Stellung drehen und drehfest stellen. Die in Fig. 4 erkennbare erste Skala 11 ist besonders dann von Nutzen, wenn bei mehreren baugleichen Einbaustrahlern 4 dieselbe Winkelstellung des ersten relativ zum zweiten Teil 1, 2 des Trägers eingestellt werden soll. Nach erfolgtem Deckeneinbau kann - ohne die Gefahr unabsichtlich die Winkelstellung des ersten relativ zum zweiten Teil 1, 2 des Trägers zu verändern - eine gemeinsame Drehung des ersten und zweiten Teils 1, 2 des Trägers relativ zum dritten Teil 3 des Trägers vorgenommen werden. Anschließend wird der Schieber in die zweite Feststellposition bewegt und die drei Teile 1, 2, 3 des Trägers sind relativ zueinander drehfest gestellt.

Das erste Feststellmittel kann als am Schieber 8 angeordneter Vorsprung 9 ausgebildet sein und die Feststellvorrichtung kann einen Zahnkranz 14 aufweisen, in welchen der Vorsprung 9 in der ersten Feststellposition eingreift und so den ersten und den zweiten Teil 1, 2 relativ zueinander drehfest stellt.

Das zweite Feststellmittel kann als am Schieber 8 angeordnete Anpressfläche 10 ausgebildet sein, welcher in der zweiten Feststellposition gegen den dritten Teil 3 presst und so den dritten Teil 3 relativ zum ersten und zweiten Teil 1, 2 drehfest stellt.

Bevorzugt ist ein Bewegungsmittel 17 zum Bewegen des Schiebers 8 zumindest aus der ersten in die zweite Feststellposition vorgesehen. Im gezeigten Ausführungsbeispiel ist das Bewegungsmittel 17 als Gewindestift oder Schraube ausgebildet, und wirkt mit einem im Schieber 8 angeordneten Gewinde zusammen.

Das Bewegungsmittel 17 ist bevorzugt am dritten Teil 3 des Trägers angeordnet.

Die Führung 7 ist bevorzugt am zweiten Teil 2 des Trägers angeordnet. Im gezeigten Ausführungsbeispiel weist sie Nuten auf, die mit am Schieber 8 angeordneten Stegen 20 zusammenwirken.

Bevorzugt ist vorgesehen, dass der Schieber 8 in einer Ruheposition an einer mit Vorsprüngen versehenen Oberfläche des zweiten Teils 2 anliegt und bei einer Verdrehung des ersten Teils 1 des Trägers um die erste Drehachse A₁ ein Geräusch erzeugt. Dies stellt ein akustisches Signal für den Bediener dar, das ihm die Einstellung vor allem dann erleichtert, wenn die Sicht auf den Einbaustrahler 4 behindert ist. Im gezeigten Ausführungsbeispiel sind die Vorsprünge als Zahnkranz 14 ausgebildet. Der Zahnkranz 14 hat hier also eine Doppelfunktion, er ermöglicht nämlich einerseits den Eingriff des Schiebers 8 in der ersten Feststellposition und andererseits fungiert er gemeinsam mit einem am Schieber 8 angeordneten Vorsprung 9 als akustische Signalerzeugungsvorrichtung.

In Fig. 1 sind (von oben nach unten) erkennbar: ein Kühlkörper 6 zur Abfuhr der vom Leuchtmittel erzeugten Wärme, ein Reflektor 13, durch welchen vom Leuchtmittel erzeugtes Licht nach unten umgelenkt wird, der erste Teil 1 des Trägers mit Zahnkranz 14, der zweite Teil 2 des Trägers mit Schieber 8, der dritte Teil 3 des Trägers, eine der Halterung in der Deckung dienende Hülse 15, die mit Montagefedern 12 versehen ist, welche nach Einsetzen des Einbaustrahlers 4 in eine in einer Decke angeordnete Öffnung die Decke hintergreifen und so den Einbaustrahler 4 an der Decke halten kann und eine Abdeckung 16, die das Eindringen von Staub verhindert.

In Fig. 3 ist die erste Drehachse A₁ erkennbar, die einen Winkel mit der zweiten Drehachse A₂ einschließt. Das Betätigungsmittel 17 für den Schieber 8 verläuft parallel zur zweiten Drehachse A₂. Eine Führung 7 für den Schieber 8 weist zwei Nuten auf, in welche am Schieber 8 angeordnete Stege 20 eingreifen.

Fig. 4 zeigt eine am ersten Teil 1 des Trägers angeordnete erste Skala 11. Eine am zweiten Teil 2 des Trägers angeordnete Markierung 19 zeigt die gewählte Drehstellung des ersten Teil 1 des Trägers relativ zum zweiten Teil 2 des Trägers (hier 0°). Am zweiten Teil 2 des Trägers ist eine zweite Skala 19 angeordnet. Das Befestigungsmittel 17 zeigt die gewählte Drehstellung des zweiten Teil 2 des Trägers relativ zum dritten Teil 3 des Trägers (hier 0°).

Fig. 5 zeigt den Schieber 8. Erkennbar ist eine Öffnung 21 für das Betätigungsmittel 17. Die Wandung der Öffnung 21 kann ein Gewinde für das Betätigungsmittel 17 aufweisen. Alternativ ist in der Öffnung 21 eine Gewindemutter angeordnet (diese kann bei der Herstellung des Schiebers 8 mit eingegossen oder nach der Herstellung des Schieber 8 in der Öffnung 21 verpresst werden).

Der Schieber 8 weist in seinem oberen Bereich einen als Nase ausgebildeten Vorsprung 9 auf, welcher in der ersten Feststellposition in den am ersten Teil 1 des Trägers angeordneten Zahnkranz 14 eingreift (vgl. Fig. 6b) und so eine formschlüssige Verdrehsicherung zwischen dem ersten und zweiten Teil 1, 2 des Trägers herstellt.

Der Schieber 8 weist in seinem unteren Bereich eine Anpressfläche 10 auf, welche in der zweiten Feststellposition auf den dritten Teil 3 des Träger drückt (vgl. Fig. 6c) und so eine kraftschlüssige (Reibschluss) Verdrehsicherung zwischen dem dritten und zweiten Teil 3, 2 des Trägers herstellt.

Die Abfolge der Fig. 6a bis 6c zeigen das schrittweise Feststellen der einzelnen Teile 1, 2, 3 des Trägers zueinander:
In Fig. 6a befindet sich der Schieber 8 so weit oben, dass der Vorsprung 9 geringfügig in den Zahnkranz 14 eingreift. Diese Position kann werkseitig voreingestellt sein. Der Schieber 8 weist entlang der Führung 7 noch Spiel 8 für eine geringfügige weitere Bewegung nach oben auf. Bei einem Verdrehen des zweiten Teils 2 des Trägers relativ zum ersten Teil 1 des Träger drücken die Zähne des Zahnkranzes den Vorsprung 9 und damit den Schieber 8 nach oben, was mit einem deutlich hörbaren akustischen Signal ("Klack") verbunden ist.

Dreht ein Benutzer das Betätigungsmittel 17, z. B. mit einem Schraubendreher, bewegt sich der Schieber 8 entlang der Führung 7 nach unten und der Vorsprung 9 taucht so weit in den Zahnkranz 14 ein, dass er den Zahnkranz 14 feststellt (Fig. 6b). Die erste Feststellposition ist erreicht. Die Anpressfläche 10 drückt allerdings noch nicht auf den dritten Teil 3 des Trägers und dieser kann frei gedreht werden.

Dreht ein Benutzer das Betätigungsmittel 17, z. B. mit einem Schraubendreher weiter, so bewegt sich der Schieber 8 weiter entlang der Führung 7 nach unten, bis die Anpressfläche 10 auf dem dritten Teil 3 des Trägers anliegt und gegen diesen presst. Die zweite Feststellposition ist erreicht.

### Bezugszeichenliste:

- 1: erster Teil des Trägers
- 2: zweiter Teil des Trägers
- 3: dritter Teil des Trägers
- 4: Einbaustrahler
- 5: Fassung
- 6: Kühlkörper
- 7: Führung für den Schieber am zweiten Teil des Trägers
- 8: Schieber
- 9: Vorsprung am Schieber
- 10: Anpressfläche
- 11: erste Skala
- 12: Montagefedern
- 13: Reflektor
- 14: Zahnkranz
- 15: Hülse
- 16: Abdeckung
- 17: Betätigungsmittel
- 18: zweite Skala
- 19: Markierung
- 20: Steg
- 21: Öffnung für Betätigungsmittel

- A₁: erste Drehachse
- A₂: zweite Drehachse

## Patentansprüche

1. Einbaustrahler (4) für den Deckeneinbau oder Deckenanbau, mit einem zumindest dreiteiligen Träger für ein Leuchtmittel, wobei in oder an einem ersten Teil (1) des Trägers eine Fassung (5) für das Leuchtmittel angeordnet ist und der erste Teil (1) des Trägers um eine erste Drehachse (A₁) drehbar an einem zweiten Teil (2) des Trägers angeordnet ist, und der zweite Teil (2) des Trägers um eine zweite Drehachse (A₂) drehbar an einem dritten Teil (3) des Trägers angeordnet ist, wobei die zweite Drehachse (A₂) schräg zur ersten Drehachse (A₁) verläuft und wobei eine Feststellvorrichtung zur Drehfeststellung zumindest des ersten und zweiten Teils (1, 2) zueinander vorgesehen ist, wobei die Feststellvorrichtung einen entlang einer Führung (7) geführten Schieber (8) aufweist, welcher in eine erste Feststellposition bewegbar ist, in welcher der Schieber (8) über ein erstes Feststellmittel den ersten und zweiten Teil (1, 2) relativ zueinander drehfest stellt, **dadurch gekennzeichnet, dass** der dritte Teil (3) des Trägers in der ersten Feststellposition noch relativ zum ersten und zweiten Teil (1, 2) des Trägers gedreht werden kann, und wobei der Schieber (8) in eine zweite Feststellposition bewegbar ist, in welcher der Schieber (8) über das erste Feststellmittel den ersten und zweiten Teil (1, 2) relativ zueinander drehfest stellt und über ein zweites Feststellmittel den dritten Teil (3) relativ zum ersten und zweiten Teil (1, 2) drehfest stellt.

2. Einbaustrahler nach dem vorangehenden Anspruch, wobei das erste Feststellmittel als am Schieber (8) angeordneter Vorsprung (9) ausgebildet ist und die Feststellvorrichtung einen Zahnkranz (14) aufweist, in welchen der Vorsprung (9) in der ersten Feststellposition eingreift und so den ersten und den zweiten Teil (1, 2) relativ zueinander drehfest stellt.

3. Einbaustrahler nach wenigstens einem der vorangehenden Ansprüche, wobei das zweite Feststellmittel als am Schieber (8) angeordnete Anpressfläche (10) ausgebildet ist, welcher in der zweiten Feststellposition gegen den dritten Teil (3) presst und so den dritten Teil (3) relativ zum ersten und zweiten Teil (1, 2) drehfest stellt.

4. Einbaustrahler nach wenigstens einem der vorangehenden Ansprüche, wobei ein Bewegungsmittel (17) zum Bewegen des Schiebers (8) zumindest aus der ersten in die zweite Feststellposition vorgesehen ist.

5. Einbaustrahler nach dem vorangehenden Anspruch, wobei das Bewegungsmittel (17) am dritten Teil (3) des Trägers angeordnet ist.

6. Einbaustrahler nach wenigstens einem der beiden vorangehenden Ansprüche, wobei das Bewegungsmittel (17) als Gewindestift oder Schraube ausgebildet ist, und mit einem im Schieber (8) angeordneten Gewinde zusammenwirkt.

7. Einbaustrahler nach wenigstens einem der vorangehenden Ansprüche, wobei die Führung (7) am zweiten Teil (2) des Trägers angeordnet ist.

8. Einbaustrahler nach wenigstens einem der vorangehenden Ansprüche, wobei der Schieber (8) in einer Ruheposition an einer mit Vorsprüngen versehenen Oberfläche des zweiten Teils (2) anliegt und bei einer Verdrehung des ersten Teils (1) des Trägers um die erste Drehachse (A₁) ein Geräusch erzeugt, wobei vorzugsweise die Vorsprünge als Zahnkranz (14) nach Anspruch 3 ausgebildet sind.

9. Einbaustrahler nach wenigstens einem der vorangehenden Ansprüche, wobei an der dem Leuchtmittel zugewandten Seite des ersten Teils (1) des Trägers eine erste Skala (11) für die Drehbewegung um die erste Drehachse (A₁) angeordnet ist.

10. Einbaustrahler nach wenigstens einem der vorangehenden Ansprüche, wobei an der dem Leuchtmittel zugewandten Seite des dritten Teils (3) des Trägers eine zweite Skala (18) für die Drehbewegung um die zweite Drehachse (A₂) angeordnet ist.

11. Montageverfahren zum Montieren eines Einbaustrahlers (4) nach wenigstens einem der vorangehenden Ansprüche in oder an einer Decke, wobei vor der Montage des Einbaustrahlers (4) in oder an der Decke eine gewünschte Drehstellung des ersten Teil (1) des Trägers relativ zum zweiten Teil (2) des Trägers eingestellt und anschließend der Schieber (8) in die erste Feststellposition bewegt wird und wobei anschließend vor oder nach der Montage des Einbaustrahlers (4) in oder an der Decke eine gewünschte Drehstellung des dritten Teil (3) des Trägers relativ zum zweiten Teil (2) des Trägers eingestellt und anschließend der Schieber (8) in die zweite Feststellposition bewegt wird.

## Claims

1. A built-in spotlight (4) for fitment in or attachment to a ceiling, comprising an at least three-part carrier for a lighting means, wherein a holder (5) for the lighting means is arranged in or at a first portion (1) of the carrier and the first portion (1) of the carrier is arranged rotatably about a first axis of rotation (A₁) at a second portion (2) of the carrier and the second portion (2) of the carrier is arranged rotatably about a second axis of rotation (A₂) at a third portion (3) of the carrier, wherein the second axis of rotation (A₂) extends inclinedly relative to the first axis of rotation (A₁) and wherein there is provided a fixing device for non-rotatable fixing at least of the first and second portions (1, 2) relative to each other, wherein the fixing device has a slider (8) which is guided along a guide (7) and which is moveable into a first fixing position in which the slider (8) makes the first and second portions (1, 2) non-rotatable relative to each other by way of a first fixing means, **characterised in that** the third portion (3) of the carrier in the first fixing position can still be rotated relative to the first and second portions (1, 2) of the carrier and wherein the slider (8) is moveable into a second fixing position in which the slider (8) makes the first and second portions (1, 2) non-rotatable relative to each other by way of the first fixing means and makes the third portion (3) non-rotatable relative to the first and second portions (1, 2) by way of a second fixing means.

2. A built-in spotlight according to the preceding claim wherein the first fixing means is in the form of a projection (9) on the slider (8) and the fixing device has a toothed ring (14) into which the projection (9) engages in the first fixing position and thus makes the first and second portions (1, 2) non-rotatable relative to each other.

3. A built-in spotlight according to at least one of the preceding claims wherein the second fixing means is in the form of a pressing surface (10) which is arranged on the slider (8) and which in the second fixing position presses against the third portion (3) and thus makes the third portion (3) non-rotatable relative to the first and second portions (1, 2).

4. A built-in spotlight according to at least one of the preceding claims wherein there is provided a movement means (17) for moving the slider (8) at least from the first into the second fixing position.

5. A built-in spotlight according to the preceding claim wherein the movement means (17) is arranged on the third portion (3) of the carrier.

6. A built-in spotlight according to at least one of two preceding claims wherein the movement means (17) is in the form of a threaded pin or screw and cooperates with a thread in the slider (8).

7. A built-in spotlight according to at least one of the preceding claims wherein the guide (7) is arranged on the second portion (2) of the carrier.

8. A built-in spotlight according to at least one of the preceding claims wherein the slider (8) in a rest position bears against a surface of the second portion (2), that is provided with projections, and upon rotation of the first portion (1) of the carrier about the first axis of rotation (A₁) produces a noise, wherein preferably the projections are in the form of the toothed ring (14) according to claim 3.

9. A built-in spotlight according to at least one of the preceding claims wherein a first scale (11) for the rotary movement about the first axis of rotation (A₁) is arranged at the side, towards the lighting means, of the first portion (1) of the carrier.

10. A built-in spotlight according to at least one of the preceding claims wherein a second scale (18) for the rotary movement about the second axis of rotation (A₂) is arranged at the side, towards the lighting means, of the third portion (3) of the carrier.

11. A mounting process for mounting a built-in spotlight (4) according to at least one of the preceding claims in or at a ceiling, wherein prior to mounting of the built-in spotlight (4) in or at the ceiling a desired rotary position of the first portion (1) of the carrier relative to the second portion (2) of the carrier is set and then the slider (8) is moved into the first fixing position and wherein then prior to or after mounting of the build-in spotlight (4) in or at the ceiling a desired rotary position of the third portion (3) of the carrier relative to the second portion (2) of the carrier is set and then the slider (8) is moved into the second fixing position.

## Revendications

1. Spot encastrable (4) destiné à être posé de manière encastrée ou en saillie au plafond, avec un support au moins en trois parties pour une lampe, dans lequel une douille (5) pour la lampe est disposée dans ou au niveau d'une première partie (1) du support et la première partie (1) du support est disposée au niveau d'une deuxième partie (2) du support de manière à pouvoir tourner autour d'un premier axe de rotation (A₁), et la deuxième partie (2) du support est disposée au niveau d'une troisième partie (3) du support de manière à pouvoir tourner autour d'un deuxième axe de rotation (A₂), dans lequel le deuxième axe de rotation (A₂) s'étend de manière inclinée par rapport au premier axe de rotation (A₁) et dans lequel un dispositif d'immobilisation servant à l'immobilisation en rotation au moins de la première et de la deuxième partie (1, 2) l'une par rapport à l'autre est prévu, dans lequel le dispositif d'immobilisation présente un coulisseau (8) guidé le long d'un guidage (7), qui peut être déplacé dans une première position d'immobilisation, dans laquelle le coulisseau (8) immobilise en rotation l'une par rapport à l'autre la première et la deuxième partie (1, 2) par l'intermédiaire d'un premier moyen d'immobilisation, **caractérisé en ce que** la troisième partie (3) du support peut être tournée encore par rapport à la première et à la deuxième partie (1, 2) du support dans la première position d'immobilisation, et dans lequel le coulisseau (8) peut être déplacé dans une deuxième position d'immobilisation, dans laquelle le coulisseau (8) immobilise en rotation la première et la deuxième partie (1, 2) l'une par rapport à l'autre par l'intermédiaire du premier moyen d'immobilisation et immobilise en rotation la troisième partie (3) par rapport à la première et à la deuxième partie (1, 2) par l'intermédiaire d'un deuxième moyen d'immobilisation.

2. Spot encastrable selon la revendication précédente, dans lequel le premier moyen d'immobilisation est réalisé sous la forme d'une partie faisant saillie (9) disposée au niveau du coulisseau (8) et le dispositif d'immobilisation présente une couronne dentée (14), avec laquelle la partie faisant saillie (9) vient en prise dans la première position d'immobilisation et immobilise ainsi en rotation la première et la deuxième partie (1, 2) l'une par rapport à l'autre.

3. Spot encastrable selon au moins l'une quelconque des revendications précédentes, dans lequel le deuxième moyen d'immobilisation est réalisé sous la forme d'une surface de compression (10) disposée au niveau du coulisseau (8), laquelle exerce une pression dans la deuxième position d'immobilisation contre la troisième partie (3) et immobilise ainsi en rotation la troisième partie (3) par rapport à la première et à la deuxième partie (1, 2).

4. Spot encastrable selon au moins l'une quelconque des revendications précédentes, dans lequel est prévu un moyen de déplacement (17) servant à déplacer le coulisseau (8) au moins depuis la première dans la deuxième position d'immobilisation.

5. Spot encastrable selon la revendication précédente, dans lequel le moyen de déplacement (17) est disposé au niveau de la troisième partie (3) du support.

6. Spot encastrable selon au moins l'une quelconque des deux revendications précédentes, dans lequel le moyen de déplacement (17) est réalisé sous la forme d'une tige filetée ou d'une vis, et coopère avec un filetage disposé dans le coulisseau (8).

7. Spot encastrable selon au moins l'une quelconque des revendications précédentes, dans lequel le guidage (7) est disposé au niveau de la deuxième partie (2) du support.

8. Spot encastrable selon au moins l'une quelconque des revendications précédentes, dans lequel le coulisseau (8) repose dans une position de repos au niveau d'une surface, pourvue de parties faisant saillie, de la deuxième partie (2) et génère un bruit dans le cas d'une rotation de la première partie (1) du support autour du premier axe de rotation (A₁), dans lequel de préférence les parties faisant saillie sont réalisées sous la forme d'une couronne dentée (14) selon la revendication 3.

9. Spot encastrable selon au moins l'une quelconque des revendications précédentes, dans lequel une première graduation (11) pour le déplacement en rotation autour du premier axe de rotation (A₁) est disposée au niveau du côté, tourné vers la lampe, de la première partie (1) du support.

10. Spot encastrable selon au moins l'une quelconque des revendications précédentes, dans lequel une deuxième graduation (18) pour le déplacement en rotation autour du deuxième axe de rotation (A₂) est disposée au niveau du côté, tourné vers la lampe, de la troisième partie (3) du support.

11. Procédé de montage servant à monter un spot encastrable (4) selon au moins l'une quelconque des revendications précédentes dans ou au niveau d'un plafond, dans lequel une position en rotation souhaitée de la première partie (1) du support par rapport à la deuxième partie (2) du support est réglée avant le montage du spot encastrable (4) dans ou au niveau du plafond et immédiatement après le coulisseau (8) est déplacé dans la première position d'immobilisation et dans lequel une position en rotation souhaitée de la troisième partie (3) du support est immédiatement après réglée par rapport à la deuxième partie (2) du support avant ou après le montage du spot encastrable (4) dans ou au niveau du plafond, et le coulisseau (8) est déplacé immédiatement après dans la deuxième position d'immobilisation.
